# EUROPÄISCHE PATENTSCHRIFT

(11) **EP 0 836 542 B1**
(45) Veröffentlichungstag und Bekanntmachung des Hinweises auf die Patenterteilung: **18.10.2000**
(21) Anmeldenummer: 96918586.7
(22) Anmeldetag: 19.06.1996
(51) Int. Cl.: B24B 23/00

(54) **HANDSCHLEIFWERKZEUGMASCHINE UND SCHLEIFWERKZEUG**
MANUAL GRINDING MACHINE-TOOL AND GRINDING TOOL
MACHINE-OUTIL MANUELLE A RECTIFIER ET OUTIL A RECTIFIER

(30) Priorität: 01.07.1995 DE 19524084
(43) Veröffentlichungstag der Anmeldung: 22.04.1998
(73) Patentinhaber: ROBERT BOSCH GMBH, 70442 Stuttgart (DE)
(72) Erfinder: SCHADOW, Joachim, D-70565 Stuttgart (DE)
(86) Internationale Anmeldenummer: DE9601080
(87) Internationale Veröffentlichungsnummer: WO9702111

(56) Entgegenhaltungen:
- US-A- 4 399 578
- US-A- 4 510 718
- US-A- 4 831 789

## Beschreibung

### Stand der Technik

Die Erfindung geht aus von einer Handschleifwerkzeugmaschine und einem Werkzeug nach dem Oberbegriff der Ansprüche 1 und 9.

Es sind bereits Handschleifwerkzeugmaschinen bekannt, bei denen zwischen dem die Schleifbewegung ausführenden Teil, d.h. dem Schleifteller, und dem Flächenschleifmittel, insbesondere dem Schleifblatt, ein elastisches Kissen angeordnet ist. Das elastischen Kissen bewirkt eine großflächige Druckverteilung zwischen dem Handschleifwerkzeug und dem Werkstück, so daß ein gleichmäßiger Werkstoffabtrag von der Werkstückfläche möglich ist.

Die bisher bekannten Kissen sind im wesentlichen ebene Körper, die zwar beim Aufliegen auf ebenen Werkstückflächen zufriedenstellend arbeiten, die aber zum Bearbeiten profilierter Oberflächen wenig geeignet sind, weil sie in Linien- bzw. Punktberührung treten und dadurch bei Schleifabtrag die profilierten Oberflächen zerstören.

Die Verwendung von Profilkissen mit dem Negativprofil der Werkstückoberflächen ist nicht bekannt.

Insbesondere das Schleifen von langgestreckten Außen- oder Innenzylinderflächen, beispielsweise an Bootskörpern, Flugzeugen, Treppengeländer-Handläufen oder dergl. ist aufgrund des Fehlens entsprechender Werkzeuge sehr zeitaufwendig, wobei die Gefahr besteht, daß aufgrund der Linienberührung ein ungleichmäßiger Flächenabtrag erfolgt und die zu bearbeitende Oberfläche deformiert wird.

### Vorteile der Erfindung

Die erfindungsgemäße Handwerkzeugmaschine bzw. das entsprechende Werkzeug mit den Merkmalen der unabhängigen Ansprüche 1 und 9 haben demgegenüber den Vorteil, daß ein an die Werkstückprofile schnell anpaßbares Schleifwerkzeug existiert, mit dem äußerst zeitsparend und genau auch verhältnismäßig komplizierte Oberflächenprofile bearbeitbar sind wie z.B. gedrechselte Treppengeländer-Handläufe bzw. langgestreckte, zylinderische Körper wie Bootskörper bzw. Flugzeugteile.

Dies wird dadurch erreicht, daß das elastische Kissen einen Abdruck der zu bearbeitenden Werkstückoberfläche bildet, indem nach dem stempelartigen Aufsetzen des Werkzeugs mit dem Kissen auf die Werkstückoberfläche die Luft aus dem mit weichem oder hartem, grob- oder feinkörnigem Granulat gefüllten, außen luftdichten Kissen gepumpt wird. Das Kissen behält nun die Abdruckform der Werkstückoberfläche. Mit diesem Kissen können sowohl hin- und hergehende, als auch rotierend angetriebene Schleifteller von Handschleifmaschinen bestückt werden.

Soll ein Werkstück mit einer anderen Profilform bearbeitet werden, wird der Schleifteller erneut auf das andere Werk stück aufgesetzt, wobei durch Öffnen eines Ventils im Schleifkissen der Unterdruck beseitigt wird. Dadurch können sich die Granulatteile neu ordnen und erneut einen Abdruck einer Werkstückoberfläche bilden.
Von besonderem Vorteil ist es, wenn die Kissenhülle einen elastischen, ballonartigen Aufbau hat, so daß sie vor dem Füllen mit Granulat aufblasbar ist und beim anschließenden Luft-Evakuieren keine Falten bildet wenn das Kissen-Volumen verringert wird.

Außerdem ist es von Vorteil, daß die granulatartige Füllung aus porigem, elastischem Material besteht, so daß das Kissen bei Auflage auf ein Werkstück elastisch nachgeben kann und eine sanfte Drückübertragung erfolgt bzw. eine zu harte unterbleibt.

Darüberhinaus ist es vorteilhaft, wenn das elastische Kissen mit einem versenkbaren, den Betrieb des Schleifwerkzeug nicht behindernden Ventil versehen ist und wenn die Handwerkzeugmaschine unverlierbar eine Unterdruckpumpe trägt.

Das luftevakuierbare mit elastischem Granulat gefüllte Kissen hat den Vorteil, daß es sowohl bei Schleifwerkzeugen mit rotierendem Schleifwerkzeug als auch mit hin- und hergehendem bzw. als Unterlage bei Handbandschleifern oder als Überzug der Antriebs- oder Umlenkrolle von Handbandschleifern einsetzbar ist, so daß mit all den bekannten, bisher nur für ebene Schleifarbeiten einsetzbaren Geräten beliebig profilierte Werkstückoberflächen maßgetreu, großflächig bearbeitbar sind, wobei die Schleifkissenhärte durch mehr oder weniger starkes Evakuieren varrierbar ist. Dabei sind sowohl die Grundfläche als auch die Stirnflächen des Kissens beliebig profilierbar und zur schleifenden Bearbeitung einsetzbar.

Weitere, vorteilhafte Ausgestaltungen der Erfindung ergeben sich aus den abhängigen Ansprüchen.

### Zeichnung

Ausführungsbeispiele der Erfindung sind in der nachfolgenden Beschreibung anhand der zugehörigen Zeichnung näher erläutert.

Es zeigen Figur 1 einen Linearschleifer mit längsprofiliertem, elastischen Kissen im Teillängsschnitt, Figur 2 eine Vorderansicht des Linearschleifers gemäß Figur 1, Figur 3 einen Exzenterschleifer, dessen Schleiftellerkissen eine konkav gewölbte Arbeitsfläche aufweist, Figur 4 einen Bandschleifer profilbarem Kissen anstelle einer Andruckplatte im Teillängsschnitt und Figur 5 einen Querschnitt des Kissens und des Schleifbandes gemäß Figur 4.

### Beschreibung der Ausführungsbeispiele

Der in Figur 1 gezeigte Linearschleifer 10 besteht aus einem Motorgehäuse 12 mit einem Handgriff 14, der eine Taste 16 eines nicht dargestellten An- und Ausschalters trägt. Eine aus dem Motorgehäuse 12 nach unten austretende Antriebswelle 18 trägt einen Exzenterzapfen 20, der über Wälzlager 22 mit einem Bewegungsübertragungsglied 24 und über dieses mit einem Schleifteller 26 gekoppelt ist. Der Schleifteller 26 ist über elastische Schwingsäulen 28, 29 am Motorgehäuse 12 des Linearschleifers 10 befestigt. Der Schleifteller 26 ist ein flaches Blechteil und trägt auf seiner unteren Seite ein elastisches Kissen 30. Dieses besteht aus einer gasdichten Außenhaut 32 und einer Füllung 34, die aus einem Granulat insbesondere aus Kunststoff besteht. In seinem oberen, dem Schleifteller 26 zugewandten Bereich trägt das elastische Kissen 30 ein Ventil 36, das mit einer Ventilabdeckkappe 38 gegen Staub geschützt überdeckt ist. Die Unterseite 31 des Kissens 30 trägt ein Schleiblatt 33, das sich einem Längskonkav-Profil der Unterseite 31 anpaßt. Eine durchgehende Linie zeigt eine tief in die Unterseite 31 des Kissens 30 eingeprägte Profilkante 37.

Mittels einer nicht dargestellten, auf das Ventil 36 aufsetzbaren Unterdruckpumpe kann die im Kissen 30 enthaltene Luft evakuiert werden. Dadurch entsteht im Kissen 30 ein Unterdruck. Infolge des Unterdrucks wird die Füllung 34 in ihrer jeweiligen Position festgehalten. Wird dabei das Kissen 30 auf eine profilierte Unterlage gedrückt, entsteht auf der Unterseite 33 des Kissens 30 ein Abdruck der Unterlage, der durch Luftevakuieren fixierbar ist. Der Schleifteller 26 ist entsprechend dem Bewegungspfeil 40 linear hin- und herbewegbar.

In Figur 2 ist eine Ansicht des Linearschleifers 10 von vorn gezeigt. Hier ist deutlich die zweifach konkav gewölbte Unterseite 31 des Kissens 30 erkennbar, der sich das Schleifblatt 33 anpaßt, beispielsweise durch Befestigung mit einem Klettverschluß. Wird dieses Kissen 30 auf ein entsprechendes Profil gesetzt, an das es vorher angepaßt wurde, können damit die gewölbten Flächen des Werkstücks großflächig mit gleichmäßigem Druck in Längsrichtung bearbeitet werden.

Im Unterschied zu herkömmlichen Schleifgeräten liegt hier keine Linienberührung, sondern eine großflächige Berührung zwischen dem Werkzeug bzw. einem Schleifpapier 33 und einem Werkstück vor. Die Bearbeitung geht schneller vonstatten und das Schleifblatt 33 wird gleichmäßig abgenutzt und hat dadurch eine längere Standzeit als bei ebenen Werkzeugen.

In Figur 3 ist ein Exzenterschleifer 50 gezeigt mit einem Motorgehäuse 52, das mit einem Handgriff 54 versehen ist, der einen Taster 56 eines elektrischen Ein- und Ausschalters trägt. An seinem unteren Ende trägt der Exzenterschleifer 50 einen Schleifteller 58 mit einem elastisches Kissen 60, das mit einer gasdichten Haut 62 versehen und mit einer Füllung 64 aus elastischem Granulat gefüllt ist. Die Arbeitsfläche 66 des elastischen Kissens 60 trägt ein Schleifblatt 68 und ist konkav gewölbt als Abdruck eines konvexen Werkstücks mit einem Krümmungsradius R. Das Schleifblatt 68 paßt sich der konkaven Form der Arbeitsfläche 66 an und kann dadurch bei Drehung des Schleiftellers 58 um seine senkrechte Achse, beispielsweise in Pfeilrichtung 69, ein konvex mit dem Radius R gekrümmte Werkstückoberfläche großflächig bearbeiten.

Das elastische Kissen 60 trägt auf seiner Oberseite ein Ventil 70, das mit einer Ventilabdeckkappe 72 staubdicht verschließbar ist.

Der in Figur 4 gezeigte Handbandschleifer 80 besteht aus einem Gehäuse 82 mit einem Handgriff 84. Der Handgriff 84 trägt eine Taste 86 eines nicht dargestellten elektrischen An- und Ausschalters. Der Handbandschleifer 80 trägt zwei achsparallele Rollen 88, 90 mit einem umlaufenden Schleifband 92. Zwischen den Rollen 88, 90 befindet sich eine Andruckplatte 94, die die Unterseite eines elastischen Kissens ist, das mit einer Füllung 96 versehen ist, die aus elastischem Granulat besteht. An seiner Oberseite trägt die Andruckplatte 94 ein Ventil 98 mit einer Abdeckkappe 100. Ebenso trägt die Rolle 90 eine hohlzylindrische, kissenartige Ummantelung 102.

Die Ummantelung 102 ist mit einer Füllung 103 aus elastischem Granulat versehen. An seinem axial äußeren Ende trägt die Rolle 90 ein Ventil 104, das mit einer nicht dargestellten Abdeckkappe verschließbar ist.

In Figur 5 ist ein Querschnitt durch die Andruckplatte 94 gezeigt, wobei deren konkaves Profil 95 mit dem Radius R erkennbar ist. Diesem Profil 95 Form paßt sich das Schleifband 92 mit seiner Krümmung 93 ohne weiteres an.

Wird der Handbandschleifer 80 über ein Rohr geführt, das konvex mit dem Radius R gekrümmt ist, so ist dieses besonders wirksam und schnell großflächig abschleifbar. Hierbei liegt zwischen dem Schleifband 92 und dem gekrümmten Werkstück eine großflächige Berührung vor und nicht wie bei ebenen Handbandschleifern eine Linienberührung.

Bei einem nicht dargestellten Ausführungsbeispiel einer Handschleifmaschine ist ein elastisches Kissen luftballonartig aufgeblasen und mit Granulat gefüllt. Durch Ablassen des Überdrucks aus diesem Kissen wird das Granulat durch die Gestaltelastizität des Kissens zusammengepreßt. Hier ist nur ein geringer Unterdruck nötig, um mittels des Kissens Abdrücke von zu bearbeitenden Werkstückoberflächen anzufertigen.

Als besonderer vorteilhaft für eine Formbeständigkeit des Kissens auch bei hohen auf das Kissen wirkenden Kräften wird die Verwendung von Granulat, dessen einzelne Granulatkörper eine hohe Rauhigkeit bzw. unrunde Flächen haben, die ein ineinander Verhaken der der Granulatkörper begünstigen.

## Patentansprüche

1. Handschleifmaschine (10; 50; 80) mit Werkzeug, bei dem zwischen einem Schleifmittel, insbesondere Schleifblatt, und einem Schleifteller (26, 58) ein elastischen Kissen (30; 60; 94) angeordnet ist, **dadurch gekennzeichnet**, daß ein allseitig leicht verformbarer, gasdicht verschließbarer, volumenvariabler Behälter das elastische Kissen (30; 60; 94) bildet, das, insbesondere mittels Unterdruckpumpe, evakuierbar ist und zur Aufnahme einer Füllung (43; 64; 96; 103) aus Granulat (43; 64; 96; 103) oder dergleichen dient und dazu eine mittels Ventil (36; 70; 98, 104) luftdicht verschließbare Einfüllöffnung für das Granulat (43; 64; 96; 103) aufweist, wobei es sich rückseitig am Schleifteller (26, 58) abstützt.

2. Handschleifmaschine nach Anspruch 1, dadurch gekennzeichnet, daß das Kissen (30; 60; 94) ein Kunststoffbeutel ist, der das Ventil (36; 70; 98, 104) trägt.

3. Handschleifmaschine nach Anspruch 2, dadurch gekennzeichnet, daß das Kissen (30; 60; 94) mindestens eine elastische Fläche aufweist, die, insbesondere ballonartig, aufblasbar ist.

4. Handschleifmaschine nach Anspruch 3, dadurch gekennzeichnet, daß das Granulat (43; 64; 96; 103) eine plastisch verformbare Masse ist.

5. Handschleifmaschine nach einem der vorherigen Ansprüche, dadurch gekennzeichnet, daß das Granulat (43; 64; 96; 103) aus geschäumtem, elastischem Kunststoff besteht.

6. Handschleifmaschine nach einem der vorherigen Ansprüche, dadurch gekennzeichnet, daß die im Kissen (30; 60; 94) befindliche Luft über das Ventil (36; 70; 98, 104) mit einer Unterdruckpumpe evakuierbar ist.

7. Handschleifmaschine nach einem der vorhergehenden Ansprüche, dadurch gekennzeichnet, daß sie unverlierbar eine Unterdruckpumpe trägt.

8. Handschleifmaschine nach einem der vorhergehenden Ansprüche, dadurch gekennzeichnet, daß sie als Schwingschleifer (10), Rotationsschleifer (50) oder Handbandschleifer (80) ausgestaltet ist.

9. Schleifwerkzeug, insbesondere Schleifteller (26, 58), an dem ein Schleifmittel, vorzugsweise ein Schleifblatt (33; 68; 92) befestigbar ist, das sich gegen ein am Schleifwerkzeug angeordnetes elastisches Kissen (30; 60; 94) abstützt, **dadurch gekennzeichnet**, daß das elastische Kissen (30; 60; 94) ein allseitig leicht verformbarer, gasdicht verschließbarer, volumenvariabler Behälter ist, der, insbesondere mittels Unterdruckpumpe, evakuierbar ist und der zur Aufnahme einer Füllung (43; 64; 96; 103) aus Granulat (43; 64; 96; 103) oder dergleichen dient und dazu eine mittels Ventil (36; 70; 98, 104) luftdicht verschließbare Einfüllöffnung für das Granulat (43; 64; 96; 103) aufweist.

## Claims

1. Hand-held sanding machine (10; 50; 80) with tool, in which an elastic cushion (30; 60; 94) is arranged between a sanding means, in particular sanding paper, and a sanding plate (26, 58), characterized in that a container, which is easily deformable all round, can be closed gastight and is variable in volume forms the elastic cushion (30; 60; 94), which can be evacuated, in particular by means of a vacuum pump, and serves to accommodate a filling (43; 64; 96; 103) of granulated material (43; 64; 96; 103) or the like and to this end has a filling opening, which can be closed airtight by means of a valve (36; 70; 98, 104), for the granulated material (43; 64; 96; 103), the elastic cushion (30; 60; 94) being supported at the rear on the sanding plate (26, 58).

2. Hand-held sanding machine according to Claim 1, characterized in that the cushion (30; 60; 94) is a plastic bag, which carries the valve (36; 70; 98, 104).

3. Hand-held sanding machine according to Claim 2, characterized in that the cushion (30; 60; 94) has at least one elastic surface which can be inflated, in particular like a balloon.

4. Hand-held sanding machine according to Claim 3, characterized in that the granulated material (43; 64; 96; 103) is a plastically deformable mass.

5. Hand-held sanding machine according to one of the preceding claims, characterized in that the granulated material (43; 64; 96; 103) consists of foamed, elastic plastic.

6. Hand-held sanding machine according to one of the preceding claims, characterized in that the air located in the cushion (30; 60; 94) can be evacuated by a vacuum pump via the valve (36; 70; 98, 104).

7. Hand-held sanding machine according to one of the preceding claims, characterized in that it carries a vacuum pump in a captive manner.

8. Hand-held sanding machine according to one of the preceding claims, characterized in that it is designed as an orbital sander (10), rotary sander (50) or hand-held belt sander (80).

9. Sanding tool, in particular sanding plate (26, 58), to which a sanding means, preferably a sanding paper (33; 68; 92), which is supported against an elastic cushion (30; 60; 94) arranged on the sanding tool, can be fastened, characterized in that the elastic cushion (30; 60; 94) is a container which is easily deformable all round, can be closed gastight and is variable in volume and which can be evacuated, in particular by means of a vacuum pump, and serves to accommodate a filling (43; 64; 96; 103) of granulated material (43; 64; 96; 103) or the like and to this end has a filling opening, which can be closed airtight by means of a valve (36; 70; 98, 104), for the granulated material (43; 64; 96; 103).

## Revendications

1. Ponceuse à main (10 ; 50 ; 80) avec outil, dans laquelle on dispose entre le moyen de ponçage, en particulier une feuille de ponçage, et un plateau de ponçage (26, 58) un coussin élastique (30 ; 60 ; 94),
caractérisée en ce que
un réservoir à volume variable qui peut être obturé de façon étanche aux gaz, et qui est légèrement déformable de tous les côtés, forme le coussin élastique (30 ; 60 ; 94) qui peut être évacué, en particulier au moyen d'une pompe à dépression, et qui sert à recevoir un remplissage (43 ; 64 ; 96 ; 103) de granulats (43 ; 64 ; 96 ; 103) ou d'éléments analogues et présente pour cela un orifice de remplissage pour le granulat (43 ; 64 ; 96 ; 103), pouvant être obturé de façon étanche à l'air au moyen d'une valve (36 ; 70 ; 98 ; 104), en prenant appui du côté arrière sur le plateau de ponçage (26, 58).

2. Ponceuse à main selon la revendication 1,
caractérisée en ce que
le coussin (30 ; 60 ; 94) est un sac en matière plastique, qui porte la valve (36 ; 70 ; 98 ; 104).

3. Ponceuse à main selon la revendication 2,
caractérisée en ce que
le coussin (30 ; 60 ; 94) présente au moins une face élastique, qui peut être gonflée, en particulier à la manière d'un ballon.

4. Ponceuse à main selon la revendication 3,
caractérisée en ce que
le granulat (43 ; 64 ; 96 ; 103) est une masse plastiquement déformable.

5. Ponceuse à main selon l'une des revendications précédentes,
caractérisée en ce que
le granulat (43 ; 64 ; 96 ; 103) est une matière plastique en mousse élastique.

6. Ponceuse à main selon l'une des revendications précédentes,
caractérisée en ce que
l'air qui se trouve dans le coussin (30 ; 60 ; 94) peut être évacué par l'intermédiaire de la valve (36 ; 70 ; 98 ; 104) avec une pompe à dépression.

7. Ponceuse à main selon l'une des revendications précédentes,
caractérisée en ce que
elle porte d'une manière imperdable une pompe à dépression.

8. Ponceuse à main selon l'une des revendications précédentes,
caractérisée en ce que
elle est équipée sous la forme d'une ponceuse vibrante (10), d'une ponceuse rotative (50) ou d'une ponceuse à bande (80).

9. Outil de ponçage, en particulier plateau de ponçage (26, 58) sur lequel peut être fixé un moyen de ponçage, de préférence une feuille de ponçage (33 ; 68 ; 92) qui prend appui sur un coussin élastique (30 ; 60 ; 94) disposé sur l'outil de ponçage,
caractérisé en ce que
le coussin élastique (30 ; 60 ; 94) est un réservoir à volume variable, qui peut être obturé de façon étanche aux gaz, et est légèrement déformable de tous les côtés, réservoir qui peut être évacué, en particulier au moyen d'une pompe à dépression, et qui sert à recevoir un remplissage (43 ; 64 ; 96 ; 103) de granulats (43 ; 64 ; 96 ; 103) ou d'éléments analogues, et présente pour cela un orifice de remplissage pour le granulat (43 ; 64 ; 96 ; 103), pouvant être obturé de façon étanche à l'air au moyen d'une valve (36 ; 70 ; 98 ; 104).
